# EUROPÄISCHE PATENTSCHRIFT

(11) **EP 1 897 698 B1**
(45) Veröffentlichungstag und Bekanntmachung des Hinweises auf die Patenterteilung: **27.11.2013**
(21) Anmeldenummer: 07016406.6
(22) Anmeldetag: 22.08.2007
(51) Int. Cl.: B42C 11/04, B41J 3/28, B41J 13/12

(54) **Umschlaganlegevorrichtung für eine Buchbindemaschine**
Book cover applying device for a bookbinding machine
Dispositif d'installation d'une enveloppe pour une machine de reliure

(30) Priorität: 07.09.2006 DE 102006042102
(43) Veröffentlichungstag der Anmeldung: 12.03.2008
(73) Patentinhaber: Kolbus GmbH & Co. KG, 32369 Rahden (DE)
(72) Erfinder: Rygol, Dirk, 49074 Osnabrück (DE)

(56) Entgegenhaltungen:
- DE-A1- 10 024 068
- DE-A1- 10 059 913

## Beschreibung

Die vorliegende Erfindung betrifft eine Umschlaganlegevorrichtung für eine Buchbindemaschine gemäß dem Oberbegriff des Anspruchs 1.

Beim Personalisieren von auf Klebebindern hergestellten Broschüren werden die Umschläge unmittelbar vor dem Zusammenführen mit den Buchblocks mit personenbezogenen Daten, beispielsweise einer Adresse, bedruckt. In der US 5,998,620 A sind entsprechende Anordnungen der Bedruckeinrichtung an einer Umschlaganlegevorrichtung des Klebebinders beschrieben.

Mit der Anordnung des Bedruckeinrichtung unterhalb des Umschlagförderers kann die Außenseite der Umschläge bedruckt werden, um beispielsweise einen individuellen Barcode aufzudrucken, mithilfe dessen personenbezogen zusammengesetzte Druckprodukte bis zum Ende ihres Herstellungsprozesses verfolgbar sind. Die aufgedruckten Barcodes können am Eingang von nachfolgenden Weiterverarbeitungseinrichtungen gelesen werden, zur Durchführung individueller Bearbeitungen, beispielsweise zum Einstecken von weiteren personenbezogenen Inhalten in das Druckprodukt. Mit dem Erfassen des Barcodes am Ende des Herstellungsprozesses kann sichergestellt werden, dass das jeweils personenbezogene Druckprodukt auch tatsächlich hergestellt wurde.

Häufig sind die zum Einsatz kommenden Bedruckeinrichtungen digital gesteuerte InkJet-Druckköpfe, bei denen Tinte bzw. die Druckfarbe in kleinsten Tropfen auf den Umschlag übertragen wird. Ein prozesssicherer und einwandfreier Einsatz dieser Druckköpfe beim Bedrucken von unten ist aber nicht gegeben, weil die Druckköpfe durch herab fallenden Papierstaub verschmutzen. Ein weiteres Problem ist die Farbannahme durch die meist veredelte Umschlagoberfläche. Zurücktropfende Druckfarbe verschlechtert die Druckqualität. Außerdem können die Umschläge erst dann wieder im bedruckten Bereich geführt werden, wenn die applizierte Druckfarbe getrocknet ist. Beim Bedrucken von unten, wo der Druckkopf zwischen den Fördermitteln des Umschlagförderers platziert ist, sind hierdurch der Umschlagformatsbereich sowie die beliebige Platzierung des Aufdrucks stark eingeschränkt.

Der vorliegenden Erfindung liegt die Aufgabe zugrunde, eine Umschlaganlegevorrichtung für eine Buchbindemaschine gemäß dem Oberbegriff des Anspruchs 1 zu schaffen, die ein Bedrucken der Außenseite von aus dem Magazin vereinzelten Umschläge von oben ermöglicht.

Diese Aufgabe wird erfindungsgemäß dadurch gelöst, dass die Transporteinrichtung für die vereinzelten Umschläge eine Wendeeinrichtung umfasst, sodass die Umschläge während ihrer Zuführung mit zumindest teilweise nach oben gerichteter Außenseite förderbar sind. Die Bedruckeinrichtung zum Bedrucken der Außenseite ist dann oberhalb des Umschlagtransports angeordnet, mit der Vorteilen einer erheblich geringeren Verschmutzung der Bedruckeinrichtung durch Papierstaub und einer wesentlich verbesserten Übertragung der Druckfarbe bzw. Tinte auf die Umschlagoberfläche, denn die Gewichtskraft der Tröpfchen wirkt der Farbannahme nicht mehr entgegen.

In zweckmäßiger Ausgestaltung ist vorgesehen, dass sich an die Bedruckeinrichtung eine Förderstrecke zum Trocknen des bedruckten Umschlags anschließt, ohne dass dabei die bedruckte Fläche des Umschlags von Führungs- und/oder Fördermitteln der Transporteinrichtung kontaktiert wird.

In bevorzugter Weiterausgestaltung ist vorgesehen, dass die Wendeeinrichtung einen die Umschläge einspannenden Förderer umfasst, wodurch ein positionsgenauer Transport des Umschlags und damit ein exaktes Bedrucken ermöglicht wird. Vorteilhaft ist, wenn der die Umschläge einspannende Förderer von einem die Umschläge im Rückenbereich erfassenden Riemenpaar gebildet ist, wodurch die Außenseiten beider Umschlagdeckel für eine Bedruckung freigehalten sind.

In einer ersten Ausführungsform gemäß Anspruch 5 ist vorgesehen, dass die Wendeeinrichtung als Wendeförderer ausgebildet ist, mit einem zur Längsachse verdrillt zueinander angeordnetem Riemenpaar. Der komplette Umschlag wird dabei um eine zur Förderrichtung parallele Längsachse verdreht. Der Wendeförderer kann für einen einmaligen Wendevorgang um 180° ausgebildet sein. Dabei werden die Umschläge mit oben liegender Außenseite aus dem Magazin vereinzelt. Sie werden von oben bedruckt und anschließend um 180° in die richtige Lage für den Fügevorgang mit den Buchblocks gewendet. Für ein temporäres Wenden der Umschläge ist ein zweistufiges, intermittierend rotierendes Wenden um jeweils ca. 180° vorgesehen oder ein vor und zurück gerichteter Wendevorgang um jeweils mehr als 90°. Beim temporären Wenden werden die Umschläge mit unten liegender Außenseite aus dem Magazin vereinzelt und für das Bedrucken von oben um mehr als 90° gewendet und erst nach dem Trocknen der Druckfarbe wieder zurück oder weiter gewendet.

Bei einer zweiten Ausführungsform gemäß Anspruch 9 ist vorgesehen, dass die Wendeeinrichtung von Leitmitteln gebildet ist, zum temporären Umklappen von wenigstens einer Deckelseite des Umschlags um mehr als 90°. Die Umschläge werden in bekannter Weise mit unten liegender Außenseite transportiert. Nur die zu bedruckende Deckelseite wird umgeklappt, wobei bereits ein um etwas mehr als 90° umgeklappter Deckel gemäß der Erfindungsaufgabe bedruckbar ist, weil die Druckrichtung eine Komponente in Richtung der Schwerkraft aufweist.

Eine dritte Ausführungsform ist im Anspruch 10 angegeben. Die Wendeeinrichtung ist als Loopingförderer ausgebildet. Vorzugsweise ist die Bedruckeinrichtung im Bereich des oberen Scheitelpunkts des Loopings angeordnet. Die anschließende Transportstrecke bis in die eigentliche Zuführungsförderebene dient dabei als Trockenstrecke.

Beispielhafte Ausführungsformen der erfindungsgemäßen Umschlaganlegevorrichtung werden anhand der folgenden Figuren näher erläutert. Es zeigen in schematischer Perspektivansicht
- **Fig. 1**: eine Umschlaganlegevorrichtung mit einem 180° Wendeförderer als erste Ausführungsform;
- **Fig. 2**: eine Umschlaganlegevorrichtung mit einer aus Leitmitteln gebildeten Wendeeinrichtung als zweite Ausführungsform;
- **Fig. 3**: eine Umschlaganlegevorrichtung mit einem Loopingförderer als dritte Ausführungsform.

Die in den Figuren 1 bis 3 dargestellten Umschlaganlegevorrichtungen 10.1, 10.2 und 10.3 sind jeweils für einen Klebebinder vorgesehen, dessen Buchblocktransportsystem eine Vielzahl von in einer geschlossenen Umlaufbahn kontinuierlich bewegbaren Buchblockzangen 15 aufweist, wobei davon in den Figuren 1 bis 3 aus Darstellungsgründen nur zwei Buchblockzangen 15 abgebildet sind. Die Buchblockzangen 15 bestehen jeweils aus einer inneren Klemmbacke 15 a und einer äußeren Klemmbacke 15 b, zur seitlich eingespannten Aufnahme eines Buchblocks 7 unter Freilassung eines nach unten gerichteten Rückenaushangs.

Während ihres Umlaufs werden die Buchblocks 7 zunächst am Rücken bearbeitet und mit Klebstoff am Rücken und rückennahen Seitenflächen versehen. Ausgangs einer Umlenkung in der Umlaufbahn wird dann ein Umschlag 1 positionsgenau zugeführt und am Rücken und ggf. an die Seitenbereiche des Buchblocks 7 angedrückt. Von dieser Anpresseinrichtung ist in den Figuren 1 bis 3 aus Darstellungsgründen lediglich eine Andrückrolle 14 dargestellt, zum erstmaligen Andrücken des Umschlags 1 an den Rücken des Buchblocks 7.

Die Umschläge 1 werden in den Umschlaganlegevorrichtungen 10.1, 10.2 und 10.3 in Magazinen 11 bevorratet. Nach taktgemäßer Vereinzelung werden sie an eine Transporteinrichtung zur Zuführung zum jeweiligen Buchblock 7 übergeben. Dabei durchlaufen sie eine Rilleinrichtung 16 zur Ausbildung von Biegestellen. Anzahl und Ausbildung der Rillen hängen von der Broschurenart ab. Die innen liegenden Rückenrillen definieren einen Rückenbereich 4 im Umschlag 1, der mit dem Blockrücken verklebt wird.

Die Transporteinrichtung für die Umschläge 1 umfasst einen Umschlagförderer 12 mit zwei nebeneinander angeordneten endlosen Fördermitteln 13, welche in festen Taktabständen angeordnete, die Umschläge 1 vorschiebende Mitnehmer 13 a aufweisen.

Dadurch dass die Buchblocks 7 im Klebebinder mit nach unten gerichtetem Rücken transportiert werden, müssen die Umschläge 1 mit oben liegender Innenseite 2 zugeführt werden. Demnach liegt die Außenseite 3 beim Fügen mit dem Buchblock 7 unten. Die bevorzugte Produktorientierung im Klebebinder sieht vor, dass der Kopf 5 des Umschlags 1, in Transportrichtung gesehen, hinten liegt und der Fuß 6 vorläuft.

Zum (individuellen) Bedrucken der Umschläge 1, beispielsweise mit einer Adresse 8, ist ein InkJet-Druckkopf 17 als Bedruckeinrichtung in der Umschlagtransporteinrichtung vorgesehen. Der InkJet-Druckkopf 17 ist in den abgebildeten Ausführungsformen der Erfindung oberhalb des Umschlagstransports angeordnet.

Zum Bedrucken der Umschlag-Außenseite 3, die beim Fügen mit dem Buchblock 7 unten liegt, ist erfindungsgemäß in der Umschlagtransporteinrichtung eine Wendeeinrichtung 21, 31 a, b bzw. 41 vorgesehen, sodass zumindest ein zu bedruckender Bereich der Umschlag-Außenseite 3 während des Bedruckens nach oben zeigt und somit von oben her bedruckbar ist.

In einer ersten Ausführungsform gemäß Figur 1 ist ein Wendeförderer 21 vorgesehen mit zwei zur Längsachse verdrillt zueinander angeordneten Förderriemen 22 a, b, zwischen denen die Umschläge 1 eingespannt sind. Die Anordnung gemäß Figur 1 ermöglicht das Wenden der Umschläge 1 um 180°. Die Umschläge 1 werden daher mit oben liegender Außenseite 3 in das Magazin 11 angelegt. Unmittelbar nach ihrer Vereinzelung kann ihre Außenseite 3 von oben her mit dem InkJet-Druckkopf 17 bedruckt werden. Anschließend werden die Umschläge 1 in die für den Fügevorgang mit den Buchblocks 7 richtige Lage gewendet und dem Umschlagförderer 12 übergeben, zum positionsgenauen Zuführen zum jeweiligen Buchblock 7.

Der Wendeförderer 21 könnte auch als 360°-Wendeförderer ausgebildet sein, sodass die Umschläge 1 wie üblich mit unten liegender Außenseite 3 angelegt werden. Das Bedrucken erfolgt dann ungefähr in der Mitte des Wendevorgangs, wenn die Außenseite 3 nach oben gerichtet ist. Außerdem ist ein Wendeförderer denkbar, der die Umschläge zunächst um etwas mehr als 90° bis maximal 180° wendet, um sie nach dem Bedrucken wieder in ihrer ursprüngliche Lage zurückzuwenden.

In einer zweiten Ausführungsform gemäß Figur 2 sind Leitstangen 31 a, b vorgesehen, als Leitmittel zum temporären Umklappen von wenigstens einer, auf der Außenseite 3 zu bedruckenden Deckelseite des Umschlags 1. Dabei werden die mit ihrer Außenseite 3 unten liegend geförderten Umschläge 1 von einem aus Förderriemen 33 a, b gebildeten Klemmförderer 32 eingespannt transportiert, wobei zumindest die umzuklappende Deckelseite freigelassen ist. Bereits ein um etwas mehr als 90° umgeklappter Deckel ist erfindungsgemäß von oben her bedruckbar. Man findet die in der Vorteilsbeschreibung genannten Vorteile vor, sobald die Druckrichtung des InkJet-Druckkopfes 17 eine Richtungskomponente nach unten in Richtung der Schwerkraft aufweist.

Eine dritte Ausführungsform der Erfindung ist in Figur 3 angegeben. Als Wendeeinrichtung kommt ein Loopingförderer 41 zum Einsatz, bei dem die Umschläge 1 von Förderriemen 42 a, b eingespannt sind, wobei die Umschläge 1 im Wesentlichen um eine zur Kopf- bzw. Fußkante parallele Drehachse um 360° gewendet werden. In der dargestellten Ausführung werden die vereinzelten Umschläge 1 von einem Zuförderer 43 schräg zur eigentlichen Umschlagförderrichtung dem Loopingförderer 41 zugeführt. Am Auslauf des Loopingförderers 41 werden die Umschläge 1 an den aus den anderen Ausführungsformen bekannten Umschlagförderer 12 zur Zuführung zu den Buchblocks 7 übergeben.

Der InkJet-Druckkopf 17 ist ungefähr im oberen Scheitelpunkt des Loopingförderers 41 angeordnet. Die anschließende Transportstrecke bis zur Abgabe der Umschläge 1 an den Umschlagförderer 12 dient dabei als Trockenstrecke.

### Bezugszeichenliste

- **1**: Umschlag
- **2**: Innenseite
- **3**: Außenseite
- **4**: Rückenbereich
- **5**: Kopf
- **6**: Fuß
- **7**: Buchblock
- **8**: Adresse

- **10.1...3**: Umschlaganlegevorrichtung
- **11**: Magazin
- **12**: Umschlagförderer
- **13**: Fördermittel
- **13 a**: Mitnehmer
- **14**: Andrückrolle
- **15**: Buchblockzange
- **15 a**: Innere Klemmbacke
- **15 b**: Äußere Klemmbacke
- **16**: Rilleinrichtung
- **17**: Inkjet-Druckkopf

- **21**: Wendeförderer
- **22 a, b**: Förderriemen

- **31 a, b**: Leitstange
- **32**: Klemmförderer
- **33 a, b**: **Förderriemen**

- **41**: Loopingförderer
- **42 a, b**: Förderriemen
- **43**: Zuförderer

## Patentansprüche

1. **Umschlaganlegevorrichtung** für eine Buchbindemaschine, mit in einer geschlossenen Umlaufbahn kontinuierlich bewegbaren Buchblockzangen (15),
• mit einer Transporteinrichtung zum Zuführen von aus einem Magazin (11) vereinzelten Umschlägen (1), mit einem unterhalb der Bewegungsebene der Buchblocks (7) angeordneten Förderer (12) mit die Umschläge (1) hintergreifenden und den Buchblocks (7) zuführenden Transporteuren (13 a), wobei die Außenseite (3) des Umschlags (1) unten liegt,
• mit einem die Umschläge (1) übernehmenden und an den Rücken und ggf. an die Seitenbereiche der Buchblocks (7) pressenden Anpresseinrichtung (14), und
• mit einer vorzugsweise personalisierte Inhalte (8) auf den zugeführten Umschlag (1) druckenden Bedruckeinrichtung (17),
**dadurch gekennzeichnet,**
• **dass** die Transporteinrichtung eine Wendeeinrichtung (21, 31 a, b, 41) umfasst, sodass die Umschläge (1) während ihrer Zuführung mit zumindest teilweise nach oben gerichteter Außenseite (3) förderbar sind, und
• **dass** die Bedruckeinrichtung (17) oberhalb der Transporteinrichtung angeordnet ist.

2. Umschlaganlegevorrichtung nach Anspruch 1, **gekennzeichnet durch** eine sich an die Bedruckeinrichtung (17) anschließende Förderstrecke zum Trocknen des bedruckten Umschlags (1), ohne dass dabei die bedruckte Fläche des Umschlags (1) von Führungs- und/oder Fördermitteln der Transporteinrichtung kontaktiert wird.

3. Umschlaganlegevorrichtung nach Anspruch 1 oder 2, **dadurch gekennzeichnet, dass** die Wendeeinrichtung (21, 31 a, b, 41) einen die Umschläge einspannenden Förderer (22 a, b, 33 a, b, 42 a, b) umfasst.

4. Umschlaganlegevorrichtung nach Anspruch 3, **dadurch gekennzeichnet, dass** der die Umschläge (1) einspannende Förderer von einem die Umschläge (1) im Rückenbereich (4) erfassenden Riemenpaar (22 a, b, 33 a, b, 42 a, b) gebildet ist.

5. Umschlaganlegevorrichtung nach einem der Ansprüche 1 bis 4, **dadurch gekennzeichnet, dass** die Wendeeinrichtung als Wendeförderer (21) ausgebildet ist, mit einem zur Längsachse verdrillt zueinander angeordnetem Riemenpaar (22 a, b).

6. Umschlaganlegevorrichtung nach Anspruch 5, **dadurch gekennzeichnet, dass** der Wendeförderer (21) für einen einmaligen Wendevorgang um 180° ausgebildet ist, zum Wenden von mit oben liegender Außenseite (3) aus dem Magazin (11) vereinzelten Umschlägen (1).

7. Umschlaganlegevorrichtung nach Anspruch 5, **dadurch gekennzeichnet, dass** der Wendeförderer (21) für einen zweimaligen, quasi intermittierend rotierenden Wendevorgang um jeweils ca. 180° ausgebildet ist, zum temporären Wenden der Umschläge (1).

8. Umschlaganlegevorrichtung nach Anspruch 5, **dadurch gekennzeichnet, dass** der Wendeförderer (21) für einen zweimaligen, vor und zurück gerichteten Wendevorgang um mehr als 90° ausgebildet ist, zum temporären Wenden der Umschläge (1).

9. Umschlaganlegevorrichtung nach einem der Ansprüche 1 bis 4, **dadurch gekennzeichnet, dass** die Wendeeinrichtung von Leitmitteln (31 a, b) gebildet ist, zum temporären Umklappen von wenigstens einer Deckelseite des Umschlags (1) um mehr als 90°.

10. Umschlaganlegevorrichtung nach einem der Ansprüche 1 bis 4, **dadurch gekennzeichnet, dass** die Wendeeinrichtung als Loopingförderer (41) ausgebildet ist.

11. Umschlaganlegevorrichtung nach Anspruch 10, **dadurch gekennzeichnet, dass** die Bedruckeinrichtung (17) ungefähr im oberen Scheitelpunkt des Loopingförderers (41) angeordnet ist.

## Claims

1. A **cover feeding device** for a book binding machine with book block clamps (15) that can be continuously moved along a closed path,
• with a transport device for feeding covers (1) decollated from a magazine (11) and with a conveyor (12) that is arranged underneath the plane of motion of the book blocks (7) and features pushers (13 a) for engaging behind the covers (1) and feeding the covers to the book blocks (7), wherein the outside (3) of the covers (1) lies on the bottom,
• with a pressing device (14) that receives the covers (1) and presses said covers against the spine and, if applicable, against the lateral regions of the book block (7), and
• with a printing unit (17) that preferably prints personalized content (8) onto the cover (1),
**characterized in**
• **that** the transport device comprises a turning device (21, 31 a, b, 41) for transporting the covers (1) such that the outside (3) is at least partially directed upward during their infeed, and in
• **that** the printing unit (17) is arranged above the transport device.

2. The cover feeding device according to Claim 1, **characterized in** a transport section that is situated directly downstream of the printing unit (17) and serves for drying the printed cover (1), namely without contacting the printed surface of the cover (1) with guiding and/or conveying means of the transport device.

3. The cover feeding device according to Claim 1 or 2, **characterized in that** the turning device (21, 31 a, b, 41) comprises a clamping conveyor (22 a, b, 33 a, b, 42 a, b,) for the covers.

4. The cover feeding device according to Claim 3, **characterized in that** the clamping conveyor for the covers (1) is formed by a pair of belts (22 a, b, 33 a, b, 42 a, b) that take hold of the covers (1) in the spine region (4).

5. The cover feeding device according to one of Claims 1 to 4, **characterized in that** the turning device is realized in the form of turning conveyor (21) with a pair of belts (22 a, b) that are twisted relative to one another along the longitudinal axis.

6. The cover feeding device according to Claim 5, **characterized in that** the turning conveyor (21) is designed for turning the covers (1) that are decollated from the magazine (11) such that the outside (3) is situated on the top, namely once by an angle of 180°.

7. The cover feeding device according to Claim 5, **characterized in that** the turning conveyor (21) is designed for temporarily turning the covers (1) twice in a quasi intermittent fashion, namely by a respective angle of approximately 180°.

8. The cover feeding device according to Claim 5, **characterized in that** the turning conveyor (21) is designed for temporarily turning the covers (1) twice, namely forward and backward by an angle of more than 90°.

9. The cover feeding device according to one of Claims 1 to 4, **characterized in that** the turning device is composed of guiding means (31 a, b) for temporarily folding over at least one section of the cover (1) by more than 90°.

10. The cover feeding device according to one of Claims 1 to 4, **characterized in that** the turning device is realized in the form of a looping conveyor (41).

11. The cover feeding device according to Claim 10, **characterized in that** the printing unit (17) is arranged approximately at the upper summit of the looping conveyor (41).

## Revendications

1. **Dispositif d'installation d'une enveloppe** pour une machine de reliure, avec une pince (15) pour blocs de livres mobile sur une trajectoire rotative fermée,
• avec un système de transport pour amener des enveloppes (1) désolidarisées à parti d'un magasin (11), avec un transporteur (12) placé en-dessous du plan de déplacement des blocs de livres (7), avec des dispositifs de transport (13 a) saisissant par l'arrière les enveloppes (1) et les amenant vers les blocs de livres (7), la face extérieure (3) de l'enveloppe (1) se situant vers le bas,
• avec un dispositif de pressage (14) reprenant les enveloppes (1) et les pressant sur le dos et le cas échéant sur les zones latérales des blocs de livres (7) et
• avec un système d'impression (17) imprimant des contenus (8) de préférence personnalisés sur l'enveloppe (1) amenée,
**caractérisé en ce que**
• le système de transport comprend un système de retournement (21, 31 a, b, 41), de sorte que pendant leur amenage, les enveloppes (1) soient transportables avec leur face extérieure (3) au moins en partie dirigée vers le haut et
• **en ce que** le système d'impression (17) est placé au-dessus du système de transport.

2. Dispositif d'installation d'une enveloppe selon la revendication 1, **caractérisé par** un trajet de transport se raccordant au système d'impression (17) pour le séchage de l'enveloppe (1) imprimée, sans qu'à cet effet la surface imprimée de l'enveloppe (1) entre en contact avec des moyens de guidage et/ou des moyens de convoyage du système de transport.

3. Dispositif d'installation d'une enveloppe selon la revendication 1 ou la revendication 2, **caractérisé en ce que** le système de retournement (21, 31 a, b, 41) comprend un convoyeur (22 a, b, 33 a, b, 42 a, b) enserrant les enveloppes.

4. Dispositif d'installation d'une enveloppe selon la revendication 3, **caractérisé en ce que** le convoyeur enserrant les enveloppes (1) est formé par une paire de courroies (22 a, b, 33 a, b, 42 a, b) saisissant les enveloppes (1) dans la zone du dos (4).

5. Dispositif d'installation d'une enveloppe selon l'une quelconque des revendications 1 à 4, **caractérisé en ce que** le système de retournement est conçu en tant que convoyeur de retournement (21) avec une paire de courroies (22 a, b) placées en étant torsadées l'une par rapport à l'autre en direction de l'axe longitudinal.

6. Dispositif d'installation d'une enveloppe selon la revendication 5, **caractérisé en ce que** le convoyeur de retournement (21) est conçu pour un processus de retournement unique à 180°, pour retourner des enveloppes (1) désolidarisées à partir du magasin (11) avec leur face extérieure (3) tournée vers le haut.

7. Dispositif d'installation d'une enveloppe selon la revendication 5, **caractérisé en ce que** le convoyeur de retournement (21) est conçu pour un double processus de retournement, en rotation quasi intermittente de chaque fois environ 180° pour le retournement temporaire des enveloppes (1).

8. Dispositif d'installation d'une enveloppe selon la revendication 5, **caractérisé en ce que** le système de retournement (21) est conçu pour un double processus de retournement, orienté en aller et retour de plus de 90°, pour le retournement temporaire des enveloppes (1).

9. Dispositif d'installation d'une enveloppe selon l'une quelconque des revendications 1 à 4, **caractérisé en ce que** le système de retournement est formé par des moyens de guidage (31 a, b), pour rabattre temporairement au moins un côté de couverture de l'enveloppe (1) de plus de 90 °.

10. Dispositif d'installation d'une enveloppe selon l'une quelconque des revendications 1 à 4, **caractérisé en ce que** le système de retournement est conçu en tant que convoyeur en boucle (41).

11. Dispositif d'installation d'une enveloppe selon la revendication 10, **caractérisé en ce que** le système d'impression (17) est placé environ dans le point de rebroussement supérieur du convoyeur en boucle (41).
